# FASCICULE DE BREVET EUROPEEN

(11) **EP 2 260 545 B1**
(45) Date de publication et mention de la délivrance du brevet: **12.10.2011**
(21) Numéro de dépôt: 09728747.8
(22) Date de dépôt: 11.03.2009
(51) Int. Cl.: H01R 13/631, H01R 43/26, H01R 13/53

(54) **ELEMENT FEMELLE DE CONNECTEUR ET CONNECTEUR COMPRENANT UN TEL ELEMENT FEMELLE**
BUCHSENELEMENT UND STECKVERBINDER DAMIT
FEMALE CONNECTOR ELEMENT AND CONNECTOR INCLUDING SAME

(30) Priorité: 12.03.2008 FR 0851613
(43) Date de publication de la demande: 15.12.2010
(73) Titulaire: Staubli Faverges, 74210 Faverges (FR)
(72) Inventeur: TIBERGHIEN, Alain, F-74230 Sevrier (FR); GUIN, Philippe, F-74000 Annecy (FR); CORSETTI, Jean-Claude, F-74210 Faverges (FR)
(74) Mandataire: Myon, Gérard Jean-Pierre
(86) Numéro de dépôt international: PCT/FR2009/050398
(87) Numéro de publication internationale: WO 2009/122055

(56) Documents cités:
- FR-A- 1 517 580
- FR-A- 2 828 665
- FR-A- 2 881 279
- GB-A- 2 253 601
- GB-A- 2 373 380
- US-A- 4 610 564
- US-A- 5 718 602
- US-B1- 6 435 903
- US-B1- 6 524 057

## Description

La présente invention concerne un élément femelle de connecteur, qui est destiné à coopérer avec un élément mâle de connecteur complémentaire pour assurer l'interconnexion de câbles de puissance électrique. Par ailleurs, la présente invention concerne un connecteur comprenant un tel élément mâle et un tel élément femelle pour assurer l'interconnexion de câbles de puissance électrique.

Dans le domaine du transfert d'énergie électrique à puissance élevée, notamment entre un navire et un terminal tel qu'une installation portuaire, on emploie généralement un dispositif et un procédé de connexion, tel que celui décrit par WO-2007/107673, pour assurer l'interconnexion de câbles de puissance électrique. Un tel dispositif de connexion met en oeuvre un connecteur dont les éléments mâle et femelle sont dimensionnés en fonction de la puissance électrique à transférer.

Le procédé de connexion selon WO-2007/107673 comprend les étapes consistant à amarrer un câble de traction depuis un navire à un élément de connecteur monté sur un câble de puissance électrique provenant d'un terminal portuaire, à tracter ce câble de puissance électrique vers le navire et à assurer une interconnexion de l'élément de connecteur équipant ce câble de puissance électrique avec un élément de connecteur complémentaire équipant un câble de puissance électrique provenant du navire.

Lorsque ces deux éléments de connecteur, mâle et femelle, sont accouplés, on peut opérer le transfert d'énergie électrique depuis le terminal vers le navire, ou inversement.

Comme la puissance électrique est élevée, jusqu'à 30 méga-watt (MW), un tel dispositif de connexion emploie des câbles de puissance électrique ayant de gros diamètres, de l'ordre de 100 mm, donc une masse linéique d'environ 15 kg/m, notamment dans le cas où la ligne électrique est triphasée. Par conséquent, le dispositif de connexion met en oeuvre des moyens de connexion particulièrement lourds et encombrants à manipuler.

Or, les opérations de connexion et surtout de déconnexion de la ligne de puissance électrique doivent pouvoir être effectuées rapidement. Cependant, le poids et la rigidité des câbles de puissance électrique rendent ces opérations de connexion délicates, donc relativement lentes à effectuer. En effet, la correspondance des phases des câbles de puissance électrique du navire et du terminal implique soit l'utilisation d'un connecteur indifférent à l'orientation angulaire relative de ses éléments mâle et femelle, soit l'utilisation d'un dispositif auxiliaire réalisant l'indexation des phases à la fin des opérations de connexion. Dans les deux cas, le système de connexion utilise des équipements complexes, donc coûteux, pour assurer l'interconnexion des éléments mâle et femelle équipant respectivement les câbles de puissance électrique.

Le document US-A-4 610 564 décrit un élément femelle de connecteur qui est destiné à coopérer avec un élément mâle pour interconnecter des câbles électriques. L'élément femelle a un réceptacle pour le corps de l'élément mâle 1. Ce réceptacle comprend une chambre de guidage 4 du corps 3 en translation. Ce connecteur femelle ne permet pas de guider en rotation l'élément mâle dans l'élément femelle. La sécurité et la fiabilité de la transmission d'un courant électrique de forte puissance par le connecteur de US-A-4 610 564 sont donc relativement faibles.

L'invention vise notamment à remédier à ces inconvénients, en proposant un élément femelle de connecteur et un connecteur facilitant les opérations de connexion des câbles de puissance électrique et simplifiant en particulier le guidage relatif des éléments mâle et femelle.

A cet effet, l'invention a pour objet un élément femelle de connecteur, destiné à coopérer avec un élément mâle de connecteur complémentaire pour l'interconnexion de câbles de puissance électrique, notamment entre un navire et un terminal, l'élément femelle comportant au moins un composant terminal de conduction électrique et un réceptacle qui est destiné à recevoir un corps dudit élément mâle et qui s'étend suivant une direction longitudinale, l'élément femelle présentant une partie proximale agencée pour recevoir un câble de puissance électrique de façon à alimenter électriquement le ou chaque composant terminal, le réceptacle comprenant une chambre de guidage dudit corps en translation suivant ladite direction longitudinale, ainsi qu'au moins une arête de guidage agencée pour guider ledit corps en révolution autour d'un axe longitudinal dudit corps, la ou chaque arête de guidage étant disposée, suivant ladite direction longitudinale, entre ladite chambre de guidage et le ou chaque composant terminal. Cet élément femelle est caractérisé en ce que la chambre de guidage a une forme de cylindre à base circulaire, ladite base circulaire étant définie par un cercle sensiblement circonscrit à une base triangulaire dudit corps de l'élément mâle, lequel est sensiblement en forme de prisme à base triangulaire équilatérale, et la ou chaque arête de guidage s'étend dans un plan parallèle à l'axe dudit cylindre, sécant audit cylindre et qui est séparé de l'axe dudit cylindre par une distance correspondant sensiblement à l'apothème de ladite base triangulaire, la ou chaque arête de guidage s'étendant, en outre, suivant une direction inclinée par rapport à l'axe dudit cylindre d'un angle compris entre 30° et 80°, de préférence entre 50° et 70°.

Selon d'autres caractéristiques avantageuses mais non obligatoires de l'invention, prises isolément ou selon toutes les combinaisons techniquement admissibles :
- l'élément femelle comporte, en outre, au moins un rouleau cylindrique, le ou chaque rouleau étant monté mobile en révolution par rapport audit réceptacle, la génératrice interne du ou de chaque rouleau étant apte à former la ou chaque arête de guidage ;
- l'élément femelle comporte trois rouleaux définissant trois arêtes de guidage s'étendant dans trois plans distincts et parallèles à l'axe dudit cylindre, les trois plans formant, en section par un plan perpendiculaire à l'axe dudit cylindre, un triangle correspondant sensiblement à ladite base triangulaire ;
- l'élément femelle comporte, en outre, un boîtier formant un logement pour le ou chaque composant terminal ;
- l'élément femelle comporte, en outre, un tube s'étendant à l'intérieur du boîtier, ledit tube étant adapté pour recevoir un moyen de traction tel qu'une chaîne ou un câble, et au moins un composant terminal présente des surfaces en forme de secteurs annulaires, pour le contact électrique avec le ou chaque organe terminal ;
- le boîtier présente une ouverture distale, l'extrémité distale du tube est équipée d'un collet d'obturation de ladite ouverture distale, ledit tube étant mobile en translation suivant l'axe dudit cylindre et l'élément femelle comporte un organe de rappel en position obturée dudit tube.

D'autre part, l'invention a pour objet un connecteur, pour l'interconnexion de câbles de puissance électrique, notamment entre un navire et un terminal, comprenant un élément mâle et un élément femelle, caractérisé en ce que ledit élément femelle est tel qu'exposé ci-dessus, en ce que ledit élément mâle comporte au moins un organe terminal de conduction électrique et un corps formant un logement pour le ou chaque organe terminal, en ce que l'élément mâle présente une partie proximale agencée pour recevoir un câble de puissance électrique, de façon à alimenter électriquement le ou chaque organe terminal , en ce que ledit corps est sensiblement en forme de prisme à base triangulaire équilatérale, et en ce que le ou chaque organe terminal et le ou chaque composant terminal présentent respectivement des formes complémentaires.

Selon d'autres caractéristiques avantageuses mais non obligatoires de l'invention, prises isolément ou selon toutes les combinaisons techniquement admissibles :
- le corps de l'élément mâle présente une face distale globalement perpendiculaire à l'axe dudit prisme, ladite face définissant au moins une arête distale rectiligne ou convexe avec une face dudit prisme ;
- l'élément mâle comporte, en outre, une colonne s'étendant à l'intérieur du corps et le long de l'axe du prisme, le ou chaque organe terminal étant monté sur ladite colonne et au moins un organe terminal présentant au moins une surface en forme de secteur annulaire pour le contact électrique avec le ou chaque composant terminal dudit élément femelle ;
- le corps présente une ouverture distale et l'élément mâle comporte des moyens d'obturation de ladite ouverture distale, lesdits moyens d'obturation étant mobiles à l'intérieur du corps et l'élément mâle comportant des moyens de rappel desdits moyens d'obturation en position obturée ;
- l'extrémité distale de la colonne se trouve dans la région centrale de ladite ouverture distale et définit une ouverture globalement annulaire, les moyens d'obturation comprennent une rondelle ayant la forme de ladite ouverture distale annulaire, ladite rondelle étant apte à coulisser le long de l'axe du prisme et lesdits moyens de rappel comprenant un ressort hélicoïdal travaillant en compression suivant la direction de l'axe ;
- la face distale du corps présente une surface lisse de forme plane ou convexe ;
- ladite colonne comporte un organe de fixation pour attacher un moyen de traction, tel qu'une chaîne ou un câble.

L'invention sera bien comprise et ses avantages ressortiront aussi à la lumière de la description qui va suivre, donnée à titre d'exemple non limitatif et faite en référence aux dessins annexés, dans lesquels :
- la figure 1 est une vue en perspective d'un connecteur conforme à l'invention, avec un élément mâle et un élément femelle conforme à l'invention, à l'état déconnecté ;
- la figure 2 est une vue en perspective et à plus grande échelle d'une partie du connecteur de la figure 1 ;
- la figure 3 est une vue de face et à plus grande échelle du connecteur de la figure 1, suivant la ligne IV à la figure 1 ;
- les figures 4, 5 et 6 sont des coupes, selon le plan π à la figure 1, du connecteur des figures 1 à 3 respectivement dans les états déconnecté, en cours de connexion et connecté ; et
- la figure 7 est une vue du connecteur de la figure 6, à plus grande échelle et en section suivant la ligne VIII-VIII à la figure 6.

La figure 1 montre un connecteur C comprenant un élément mâle 1 et un élément femelle 2 qui se trouvent à l'état déconnecté, c'est-à-dire au début d'une opération de connexion ou à la fin d'une opération de déconnexion.

L'élément mâle 1 présente une partie proximale 110 agencée pour recevoir un câble de puissance électrique C₁ relié à un terminal portuaire. De même, l'élément femelle 2 présente une partie proximale 210 agencée pour recevoir un câble de puissance électrique C₂ relié à l'installation électrique d'un navire. Les termes « proximal » et « distal » se rapportent à la distance d'une pièce relativement au câble de puissance électrique auquel est connecté l'élément, respectivement mâle ou femelle, auquel appartient cette pièce. Ainsi, une pièce proximale est relativement proche du câble électrique C₁ ou C₂, tandis qu'une pièce distale en est plus éloignée.

L'élément mâle 1 comporte un corps 10 qui s'étend globalement selon un axe X₁-X'₁ et l'élément femelle 2 comporte un réceptacle 20 qui s'étend globalement selon un axe X₂-X'₂. Les axes X₁-X'₁ et X₂-X'₂ définissent des directions longitudinales respectives des éléments mâle 1 et femelle 2. Lorsque les éléments mâle 1 ou femelle 2 se trouvent dans l'état connecté, tel qu'illustré aux figures 6 et 7, l'axe X₁-X'₁ coïncide avec l'axe X₂-X'₂.

Au cours des opérations de connexion, pour rapprocher l'élément mâle 1 de l'élément femelle 2, comme le montrent les figures 2 et 4, on accroche une chaîne de traction 240 à un anneau de fixation 140 prévu à l'extrémité distale du corps 10, puis un appareil tel qu'un treuil tracte l'élément mâle 1 dans l'élément femelle 2.

Comme le montrent les figures 1 et 2, le corps 10 est sensiblement en forme de prisme à base triangulaire équilatéral et d'axe X₁-X'₁. Par base, on désigne une section du corps 10 par un plan perpendiculaire à l'axe X₁-X'₁ Le corps 10 présente une face distale 120, formant une base du prisme, et des faces longitudinales 121, 122 et 123 qui sont parallèles à l'axe X₁-X'₁. Dans le mode de réalisation illustré par les figures, le corps 10 présente des arêtes longitudinales 104, 105 et 106, correspondant à des génératrices du prisme, qui sont arrondies ou « émoussées », de façon à réduire les pressions de contact, donc à faciliter le guidage, du corps 10 sur le réceptacle 20. Les arêtes longitudinales 104, 105 et 106 séparent les faces longitudinales 121, 122 et 123 du corps 10. Ces dernières partagent avec la face distale 120 des arêtes distales 124, 125 et 126.

Comme le montrent les figures 1 et 3 à 6, le réceptacle 20 comprend une chambre de guidage 205 globalement en forme de cylindre à base circulaire et d'axe X₂-X'₂. Par base, on désigne ici une section de la chambre de guidage par un plan perpendiculaire à l'axe X₂-X'₂. Lors de la connexion des éléments mâle 1 et femelle 2, la chambre de guidage 205 permet de guider le corps 10 en translation suivant sa direction longitudinale constituée ici par l'axe X₂-X'₂. Comme le montre plus précisément la figure 3, la base circulaire de la chambre de guidage 205 est définie par un cercle circonscrit à la base triangulaire du corps 10 prismatique. En d'autres termes, la base triangulaire du corps 10 est ajustée, avec un jeu fonctionnel, dans la base circulaire de la chambre de guidage 205 du réceptacle 20. L'extrémité distale du réceptacle 20 comporte une partie tronconique 204, évasée vers l'extérieur, qui forme une zone de guidage primaire pour le corps 10.

Le réceptacle 20 comprend en outre trois rouleaux semblables 221, 222 et 223 qui présentent chacun une forme cylindrique. Chacun des rouleaux 221, 222 et 223 est monté mobile en révolution par rapport au réceptacle 20 et autour de son axe respectif Y₂₂₁, Y₂₂₂ ou Y₂₂₃. Pour cela, comme le montrent les figures 2 et 3, les extrémités des rouleaux 221, 222 et 223 sont équipées chacune de tourillons 221A, 221 B, 222A, 222B et 223A, 223B insérés dans des orifices respectifs 221C, 221 D, 222C, 222D et 223C, 223D usinés dans le réceptacle 20.

Comme le montre la figure 3, les génératrices des rouleaux 221, 222 et 223 qui sont tournées vers l'axe X₂-X'₂ définissent des arêtes respectives 231, 232 et 233 dites internes, puisqu'orientées vers l'axe X₂-X'₂. Les trois arêtes internes 231, 232 et 233 s'étendent respectivement dans trois plans P₂₃₁, P₂₃₂ et P₂₃₃ distincts et parallèles à l'axe X₂-X'₂. Les plans P₂₃₁, P₂₃₂ et P₂₃₃ forment, en section par un plan perpendiculaire à l'axe X₂-X'₂, un triangle qui correspond sensiblement à la base triangulaire du corps 10.

De plus, chaque plan P₂₃₁, P₂₃₂ ou P₂₃₃ est séparé de l'axe X₂-X'₂ par une distance respective d₂₃₁, d₂₃₂ ou d₂₃₃ qui correspond sensiblement à l'apothème de la base triangulaire du corps 10. Par apothème on désigne la distance séparant le centre de gravité du triangle équilatéral de l'un ou l'autre de ses côtés, en projection orthogonale. Les distances d₂₃₁, d₂₃₂ et d₂₃₃ sont définies en projection dans un plan perpendiculaire à l'axe X₂-X'₂, tel que le plan de la figure 3.

Chaque arête interne 231, 232 ou 233 s'étend suivant une direction inclinée, par rapport à l'axe X₂-X'₂ de la chambre de guidage 205, d'un angle respectif α₂₃₁, α₂₃₂ et α₂₃₃, représenté sur la figure 2, qui vaut environ 60°. En pratique, chaque angle α₂₃₁, α₂₃₂ ou α₂₃₃ peut être compris entre 30° et 80°, de préférence entre 50° et 70°. Une telle inclinaison des arêtes 231, 232 et 233 permet d'imprimer au corps 10 un mouvement de révolution autour de l'axe X₁-X'₁.

Lors de son introduction dans le réceptacle 20, le corps 10 est d'abord guidé par la partie tronconique 204, puis par la chambre de guidage 205. Les axes X₁-X'₁ et X₂-X'₂ coïncident au jeu fonctionnel près. Cependant, le corps 10 n'est pas forcément orienté convenablement autour de son axe X₁-X'₁.

Comme illustré aux figures 2 et 3, les arêtes 124, 125 et 126 arrivent alors au contact des rouleaux 221, 222 et 223. Grâce à l'inclinaison des rouleaux 221, 222 et 223, le corps 10 est entraîné en rotation sous l'effet de l'effort exercé sur le corps 10 par l'intermédiaire de la chaîne de traction 240. Cette rotation se combine à son mouvement de translation le long de l'axe X₁-X'₁ jusqu'à ce que les faces 121, 122 et 123 du prisme que forme le corps 10 arrivent en coïncidence angulaire avec la section triangulaire définie par les plans P₂₃₁, P₂₃₂ et P₂₃₃.

En coopérant avec les arêtes 124, 125 et 126, les rouleaux 221, 222 et 223 permettent de guider le corps 10 en révolution autour de son axe X₁-X'₁. Chaque génératrice de chaque rouleau 221, 222 et 223 peut former une arête de guidage du corps 10. Suite à cette coïncidence angulaire, le corps 10 est guidé en translation uniquement, car les arêtes internes 231, 232 et 233 des rouleaux appartiennent respectivement aux plans P₂₃₁, P₂₃₂ et P₂₃₃ correspondants aux faces 121, 122 et 123 du prisme que forme le corps 10.

Les projection orthogonales I₂₃₁, I₂₃₂ et I₂₃₃ des arêtes internes respectives 231, 232 et 233 des rouleaux 221, 222 et 223 sur un plan perpendiculaire à l'axe X₂-X'₂ ont des longueurs supérieures à celles des côtés de la base triangulaire du prisme, afin que les arêtes distales 124, 125 et 126 arrivent au contact d'une génératrice des rouleaux 221, 222 et 223 quelque soit l'orientation initiale du corps 10.

Dès qu'ils coopèrent avec le corps 10, les rouleaux 221, 222 et 223 tournent autour de leurs axes respectifs ce qui contribue à diminuer les frottements et donc à assurer la durabilité du dispositif.

Par ailleurs, comme le montrent les figures 4 à 7, l'élément mâle 1 comporte des organes terminaux 101, 102 et 103 conducteurs reliés au câble électrique C₁. Le corps 10 forme un logement pour les organes terminaux 101, 102 et 103. Les organes terminaux 101, 102 et 103 sont disposés successivement le long de l'axe X₁-X'₁ et autour d'une colonne 107 qui s'étend à l'intérieur et au centre du corps 10 et le long de l'axe X₁-X'₁.

De même, l'élément femelle 2 comporte des composants terminaux 201, 202 et 203 conducteurs reliés au câble électrique C₂. Les composants terminaux 201, 202 et 203 sont logés à l'intérieur d'un boîtier 206 de forme cylindrique et d'axe X₂-X'₂. Les composants terminaux 201, 202 et 203 sont disposés successivement le long de l'axe X₂-X'₂. En outre, l'élément femelle 2 comporte un tube 207 qui s'étend à l'intérieur du boîtier 206 et qui est en l'occurrence co-axial à l'axe X₂-X'₂. Le tube 207 est adapté pour laisser passer, dans sa partie creuse, la chaîne de traction 240 laquelle peut être accrochée à l'anneau de fixation 140 situé à l'extrémité distale de la colonne 107.

Les organes terminaux 101, 102 et 103 présentent chacun au moins une surface pour le contact électrique avec une surface complémentaire respective des composants terminaux 201, 202 et 203. En l'occurrence, comme le montrent les figures 4 à 7, les organes terminaux 101, 102 et 103 ont une forme annulaire avec une surface radiale externe pour le contact électrique de forme cylindrique et co-axiale à l'axe X₁-X'₁. De même, les composants terminaux 201, 202 et 203 ont une forme annulaire avec une surface radiale interne de forme cylindrique et coaxiale à l'axe X₂-X'₂.

Le diamètre de la surface externe de chaque organe terminal 101, 102 ou 103 correspond sensiblement au diamètre de la surface radiale interne de chaque composant terminal 201, 202 ou 203, si bien que le contact électrique est réalisé au niveau de ces surfaces radiales interne et externe, lorsque le connecteur C est dans l'état connecté, tel que représenté aux figures 6 et 7.

D'une manière connue, le contact électrique peut être réalisé au moyen de lamelles conductrices dont la flexibilité suivant la direction radiale permet l'ajustement au jeu.

Les trois organes terminaux 101, 102 et 103 de l'élément mâle 1 et les trois composants terminaux 201, 202 et 203 de l'élément femelle 2 sont destinés à l'interconnexion des câbles électriques C₁ et C₂.

L'organe terminal 103 est destiné à une connexion électrique de type triphasé. Comme le montre la figure 7, il est en fait composé de trois secteurs annulaires 103A, 103B et 103C, lesquels correspondent chacun à une phase du câble triphasé C₁. De même, le composant terminal 203 est en fait composé de trois secteurs annulaires 203A, 203B et 203C, lesquels correspondent chacun à une phase du câble triphasé C₂.

Lorsque le corps 10 est correctement orienté autour de l'axe X₂-X'₂, les surfaces correspondantes de l'organe terminal 103 et du composant terminal 203 sont mises en contact. Les organes terminaux 101, 102 et les composants terminaux 201 et 202 peuvent quant à eux servir à transmettre des signaux entre le navire et le terminal d'une installation portuaire.

Dans la mesure où les rouleaux 221, 222 et 223 guident le corps 10 au cours de la connexion des éléments mâle 1 et femelle 2, les rouleaux 221, 222 et 223 sont montés, dans le réceptacle 20, entre la chambre de guidage 205 et les composants terminaux 201, 202 et 203, suivant la direction longitudinale X₂-X'₂. Ainsi, les rouleaux 221, 222 et 223 donnent au corps 10 une orientation angulaire en vue de l'interconnexion de l'organe terminal 103 avec le composant terminal 203.

Comme le montrent les figures 6 et 7, le boîtier 206, de forme cylindrique peut s'emboîter avec la partie centrale correspondante du corps 10. Le corps 10 et le boîtier 206 présentent chacun une ouverture distale pour permettre, lors de leur emboîtement mutuel, des contacts électriques respectivement entre les organes terminaux 101, 102 et 103 et les composants terminaux 201, 202 et 203.

Pour assurer l'étanchéité du logement où se trouvent les organes terminaux 101, 102 et 103, vis-à-vis de l'eau de mer et/ou de gaz constituant une atmosphère explosible, l'élément mâle 1 comporte une rondelle 108 qui est montée autour d'un collet distal de la colonne 107, de façon à obturer l'ouverture distale du corps 10.

Au cours de la connexion illustrée par les figures 5 et 6, la rondelle 108 est mobile à l'intérieur du corps 10 à l'encontre d'un ressort hélicoïdal 109 travaillant en compression. Le ressort 109 est monté co-axial à l'axe X₁-X'₁, autour de la colonne 107 et au sein d'une paroi cylindrique du corps 10. Le ressort 109 constitue un moyen de rappel de la rondelle 108 en position obturée, telle qu'illustré à la figure 4. Dans cette position, la face distale 120 du corps 10 est plane et lisse, ce qui évite la rétention de liquide susceptible de s'introduire au niveau des contacts électriques au cours de la connexion. Par lisse on entend une surface sans relief ni aspérité, donc sans zone de rétention de liquide.

Le collet distal de la colonne 107 occupe la région centrale de l'ouverture distale du corps 10, définissant ainsi une ouverture globalement annulaire à section circulaire.

De même, l'élément femelle 2 comporte un ensemble d'obturation de l'ouverture distale du boîtier 206, de façon à maintenir étanche le logement des composants terminaux 201, 202 et 203 vis-à-vis de l'eau de mer et/ou de gaz constituant une atmosphère explosible. Cet ensemble d'obturation est formé par un collet distal du tube 207 qui coïncide avec une collerette annulaire 211 formant la partie distale du boîtier 206. Le tube 207 est monté mobile à l'intérieur du boîtier 206, suivant l'axe X₂-X'₂ et à l'encontre d'un ressort hélicoïdal 209 travaillant en compression. Le ressort 209 est monté co-axial à l'axe X₂-X'₂ et autour du tube 207, de façon à rappeler le tube 207, donc son collet distal, en position obturée, tel qu'illustré à la figure 4.

Au cours de la connexion de l'élément mâle 1 dans l'élément femelle 2, le collet distal 111 de la colonne 107 arrive en contact avec le collet distal du tube 207 (figure 5), puis repousse le tube 207 à l'encontre du ressort 209, jusqu'à ce que les organes terminaux 101, 102 et 103 entrent en contact avec les composants terminaux 201, 202 et 203 (figure 6). Inversement, la collerette distale 211 du boîtier 206 repousse la rondelle 108 à l'intérieur du corps 110 et à l'encontre du ressort 109. Lors de la déconnexion, les pièces mobiles suivent un mouvement opposé, jusqu'à l'obturation étanche des ouvertures distales respectives du corps 10 et du boîtier 206.

Un connecteur conforme à l'invention, qui comprend un élément mâle et un élément femelle conforme à l'invention, permet donc un guidage simple et efficace de l'élément mâle dans l'élément femelle en vue de l'interconnexion de câbles de puissance électrique. Les éléments du connecteur sont de construction relativement simple et peu onéreuse. De plus, la révolution de l'élément mâle est limitée à un angle maximal de 60°, avant que cet élément mâle n'adopte une orientation angulaire convenable pour la connexion. Une telle révolution partielle limite la torsion que subissent les câbles de puissance électrique à relier, ce qui augmente leur durée de vie ainsi que celle des pièces qui les relient aux éléments mâle et femelle.

L'invention a été décrite ici avec un corps d'élément mâle présentant des arêtes distales 124, 125 et 126 rectilignes. Alternativement, ces arêtes distales peuvent être convexes lorsqu'elles résultent de l'intersection des faces longitudinales avec une face distale convexe ou bombée. Avantageusement, cette face distale présente une surface lisse, donc sans aspérité ni relief susceptible de former une zone de rétention de liquide. Par ailleurs, la présente invention peut également être appliquée à l'interconnexion de câbles électriques à quatre phases. Dans ce cas, le corps de l'élément mâle a la forme d'un prisme à base carrée.

En variante, l'élément mâle du connecteur peut être relié à un navire, alors que l'élément femelle est relié à un terminal portuaire.

## Revendications

1. Elément femelle (2) de connecteur (C), destiné à coopérer avec un élément mâle (1) de connecteur (C) complémentaire pour l'interconnexion de câbles de puissance électrique (C₁, C₂), notamment entre un navire et un terminal, l'élément femelle (2) comportant au moins un composant terminal (201, 202, 203) de conduction électrique et un réceptacle (20) qui est destiné à recevoir un corps (10) dudit élément mâle (1) et qui s'étend suivant une direction longitudinale (X₂-X'₂), l'élément femelle (2) présentant une partie proximale (210) agencée pour recevoir un câble de puissance électrique (C₂) de façon à alimenter électriquement le ou chaque composant terminal (201, 202, 203), le réceptacle (20) comprenant une chambre de guidage (205) dudit corps (10) en translation suivant ladite direction longitudinale (X₂-X'₂), ainsi qu'au moins une arête de guidage (231, 232, 233) agencée pour guider ledit corps (10) en révolution autour d'un axe longitudinal (X₁-X'₁) dudit corps (10), la ou chaque arête de guidage (231, 232, 233) étant disposée, suivant ladite direction longitudinale (X₂-X'₂), entre ladite chambre de guidage (205) et le ou chaque composant terminal (201, 202, 203), l'élément femelle (2) étant **caractérisé en ce que** ladite chambre de guidage (205) a une forme de cylindre à base circulaire, ladite base circulaire étant définie par un cercle sensiblement circonscrit à une base triangulaire dudit corps (10) de l'élément mâle (1), lequel est sensiblement en forme de prisme à base triangulaire équilatérale, et **en ce que** la ou chaque arête de guidage (231, 232, 233) s'étend dans un plan (P₂₃₁, P₂₃₂, P₂₃₃) parallèle à l'axe (X₂-X'₂) dudit cylindre, sécant audit cylindre et qui est séparé de l'axe (X₂-X'₂) dudit cylindre par une distance (d₂₃₁, d₂₃₂, d₂₃₃) correspondant sensiblement à l'apothème de ladite base triangulaire, la ou chaque arête de guidage (231, 232, 233) s'étendant, en outre, suivant une direction (Y₂₂₁, Y₂₂₂, Y₂₂₃) inclinée par rapport à l'axe (X₂-X'₂) dudit cylindre d'un angle (α₂₃₁, α₂₃₂, α₂₃₃) compris entre 30° et 80°, de préférence entre 50° et 70°.

2. Elément femelle (2) de connecteur (C) selon la revendication 1, **caractérisé en ce qu'**il comporte, en outre, au moins un rouleau (221, 222, 223) cylindrique, le ou chaque rouleau (221, 222, 223) étant monté mobile en révolution par rapport audit réceptacle (20), la génératrice interne (231, 232, 233) du ou de chaque rouleau (221, 222, 223) étant apte à former la ou chaque arête de guidage (231, 232, 233).

3. Elément femelle (2) de connecteur (C) selon la revendication 2, **caractérisé en ce qu'**il comporte trois rouleaux (221, 222, 223) définissant trois arêtes de guidage (231, 232, 233) s'étendant dans trois plans distincts (P₂₃₁, P₂₃₂, P₂₃₃) et parallèles à l'axe (X₂-X'₂) dudit cylindre, les trois plans (P₂₃₁, P₂₃₂, P₂₃₃) formant, en section par un plan perpendiculaire à l'axe (X₂-X'₂) dudit cylindre, un triangle correspondant sensiblement à ladite base triangulaire.

4. Elément femelle (2) de connecteur (C) selon l'une des revendications 1 à 3, **caractérisé en ce qu'**il comporte, en outre, un boîtier (206) formant un logement pour le ou chaque composant terminal (201, 202, 203).

5. Elément femelle (2) de connecteur (C) selon la revendication 4, **caractérisé en ce qu'**il comporte, en outre, un tube (207) s'étendant à l'intérieur du boîtier (206), ledit tube (207) étant adapté pour recevoir un moyen de traction tel qu'une chaîne (240) ou un câble, et **en ce qu'**au moins un composant terminal (201, 202, 203) présente des surfaces en forme de secteurs annulaires (201 A, 201 B, 201C), pour le contact électrique avec le ou chaque organe terminal (101, 102, 103).

6. Elément femelle (2) de connecteur (C) selon la revendication 5, **caractérisé en ce que** le boîtier (206) présente une ouverture distale, **en ce que** l'extrémité distale du tube (207) est équipée d'un collet d'obturation de ladite ouverture distale, ledit tube (207) étant mobile en translation suivant l'axe (X₂-X'₂) dudit cylindre et **en ce que** l'élément femelle (2) comporte un organe de rappel (209) en position obturée dudit tube (207).

7. Connecteur (C), pour l'interconnexion de câbles de puissance électrique, notamment entre un navire et un terminal, comprenant un élément mâle (1) et un élément femelle (2), **caractérisé en ce que** ledit élément femelle (2) est selon l'une des revendications 1 à 6, **en ce que** ledit élément mâle (1) comporte au moins un organe terminal (101, 102, 103) de conduction électrique et un corps (10) formant un logement pour le ou chaque organe terminal (101, 102, 103), **en ce que** l'élément mâle (1) présente une partie proximale (110) agencée pour recevoir un câble de puissance électrique (C₁), de façon à alimenter électriquement le ou chaque organe terminal (101, 102, 103), **en ce que** ledit corps (10) est sensiblement en forme de prisme à base triangulaire équilatérale, et **en ce que** le ou chaque organe terminal (101, 102, 103) et le ou chaque composant terminal (201, 202, 203) présentent respectivement des formes complémentaires.

8. Connecteur (C) selon la revendication 7, **caractérisé en ce que** le corps (10) de l'élément mâle (1) présente une face distale (120) globalement perpendiculaire à l'axe (X₁-X'₁) dudit prisme, ladite face (120) définissant au moins une arête distale (124, 125, 126) rectiligne ou convexe avec une face (121, 122, 123) dudit prisme.

9. Connecteur (C) selon la revendication 7 ou 8, **caractérisé en ce que** l'élément mâle (1) comporte, en outre, une colonne (107) s'étendant à l'intérieur du corps (10) et le long de l'axe (X₁-X'₁) du prisme, **en ce que** le ou chaque organe terminal (101, 102, 103) est monté sur ladite colonne (107) et **en ce qu'**au moins un organe terminal (101, 102, 103) présente au moins une surface en forme de secteur annulaire pour le contact électrique avec le ou chaque composant terminal (201, 202, 203) dudit élément femelle (2).

10. Connecteur (C) selon l'une des revendications 7 à 9, **caractérisé en ce que** le corps (10) présente une ouverture distale, **en ce que** l'élément mâle (1) comporte des moyens d'obturation (108) de ladite ouverture distale, lesdits moyens d'obturation (108) étant mobiles à l'intérieur du corps (10) et **en ce que** l'élément mâle (1) comporte des moyens de rappel (109) desdits moyens d'obturation (108) en position obturée.

11. Connecteur (C) selon les revendications 9 et 10, **caractérisé en ce que** l'extrémité distale (111) de la colonne (107) se trouve dans la région centrale de ladite ouverture distale et définit une ouverture globalement annulaire, **en ce que** les moyens d'obturation comprennent une rondelle (108) ayant la forme de ladite ouverture distale annulaire, ladite rondelle (108) étant apte à coulisser le long de l'axe (X₁-X'₁) du prisme et **en ce que** lesdits moyens de rappel comprennent un ressort hélicoïdal (109) travaillant en compression suivant la direction de l'axe (X₁-X'₁).

12. Connecteur (C) selon l'une des revendications 7 à 11, **caractérisé en ce que** la face distale (120) du corps (10) présente une surface lisse de forme plane ou convexe.

13. Connecteur (C) selon l'une des revendications 9 à 12, **caractérisé en ce que** ladite colonne (107) comporte un organe de fixation (140) pour attacher un moyen de traction, tel qu'une chaîne (240) ou un câble.

## Claims

1. A female connector (C) element (2) intended to engage with a complementary male connector (C) element (1) for the interconnection of electrical power cables (C₁, C₂), in particular between a ship and a terminal, the female element (2) having at least one electrically conductive terminal component (201, 202, 203) and a receptacle (20) intended to receive a body (10) of said male element (1) and extending in a longitudinal direction (X₂-X'₂), the female element (2) having a proximal part (210) designed to receive an electrical power cable (C₂) in order to electrically power the or each terminal component (201, 202, 203), the receptacle (20) including a chamber (205) for guiding said body (10) translationally in said longitudinal direction (X₂-X'₂), and also at least one guide edge (231, 232, 233) designed to guide said body (10) in rotation about a longitudinal axis (X₁-X'₁) of said body (10), the or each guide edge (231, 232, 233) being located, in said longitudinal direction (X₂-X'₂), between said guide chamber (205) and the or each terminal component (201, 202, 203), the female element (2) being **characterized in that** said guide chamber (205) is in the form of a cylinder having a circular base, said circular base being defined by a circle approximately circumscribed about a triangular base of said body (10) of the male element (1), which is approximately in the form of a prism having an equilateral triangular base, and **in that** the or each guide edge (231, 232, 233) extends in a plane (P₂₃₁, P₂₃₂, P₂₃₃) parallel to the axis (X₂-X'₂) of said cylinder, intersecting said cylinder and spaced apart from the axis (X₂-X'₂) of said cylinder by a distance (d₂₃₁, d₂₃₂, d₂₃₃) corresponding approximately to the apothem of said triangular base, the or each guide edge (231, 232, 233) extending, furthermore, in a direction (Y₂₂₁, Y₂₂₂, Y₂₂₃) inclined with respect to the axis (X₂-X'₂) of said cylinder at an angle (α₂₃₁, α₂₃₂, α₂₃₃) of between 30° and 80°, preferably between 50° and 70°.

2. The female connector (C) element (2) as claimed in claim 1, **characterized in that** it furthermore comprises at least one cylindrical roller (221, 222, 223), the or each roller (221, 222, 223) being mounted such that it can rotate with respect to said receptacle (20), the inner generatrix (231, 232, 233) of the or each roller (221, 222, 223) being able to form the or each guide edge (231, 232, 233).

3. The female connector (C) element (2) as claimed in claim 2, **characterized in that** it comprises three rollers (221, 222, 223) defining three guide edges (231, 232, 233) extending in three different planes (P₂₃₁, P₂₃₂, P₂₃₃) parallel to the axis (X₂-X'₂) of said cylinder, the three planes (P₂₃₁, P₂₃₂, P₂₃₃) forming, in section through a plane perpendicular to the axis (X₂-X'₂) of said cylinder, a triangle corresponding approximately to said triangular base.

4. The female connector (C) element (2) as claimed in one of claims 1 to 3, **characterized in that** it furthermore comprises a case (206) forming a housing for the or each terminal component (201, 202, 203).

5. The female connector (C) element (2) as claimed in claim 4, **characterized in that** it furthermore comprises a tube (207) extending inside the case (206), said tube (207) being suitable for holding a traction means such as a chain (240) or a cable, and **in that** at least one terminal component (201, 202, 203) has surfaces in the form of annular sectors (201A, 201B, 201C) for electrical contact with the or each terminal member (101, 102, 103).

6. The female connector (C) element (2) as claimed in claim 5, **characterized in that** the case (206) has a distal opening, **in that** the distal end of the tube (207) is equipped with a flange for closing off said distal opening, said tube (207) being able to move translationally along the axis (X₂-X'₂) of said cylinder, and **in that** the female element (2) has a member (209) for returning said tube (207) to the closed-off position.

7. A connector (C) for the interconnection of electrical power cables, in particular between a ship and a terminal, including a male element (1) and a female element (2), **characterized in that** said female element (2) is as claimed in one of claims 1 to 6, **in that** said male element (1) has at least one electrically conductive terminal member (101, 102, 103) and a body (10) forming a housing for the or each terminal member (101, 102, 103), **in that** the male element (1) has a proximal part (110) designed to take an electrical power cable (C₁) in order to electrically power the or each terminal member (101, 102, 103), **in that** said body (10) is approximately in the form of a prism having an equilateral triangular base, and **in that** the or each terminal member (101, 102, 103) and the or each terminal component (201, 202, 203) have respectively complementary forms.

8. The connector (C) as claimed in claim 7, **characterized in that** the body (10) of the male element (1) has a distal face (120) which is generally perpendicular to the axis (X₁-X'₁) of said prism, said face (120) defining at least one rectilinear or convex distal edge (124, 125, 126) with a face (121, 122, 123) of said prism.

9. The connector (C) as claimed in claim 7 or 8, **characterized in that** the male element (1) furthermore comprises a column (107) extending inside the body (10) and along the axis (X₁-X'₁) of the prism, **in that** the or each terminal member (101, 102, 103) is mounted on said column (107), and **in that** at least one terminal member (101, 102, 103) has at least one surface in the form of an annular sector for electrical contact with the or each terminal component (201, 202, 203) of said female element (2).

10. The connector (C) as claimed in one of claims 7 to 9, **characterized in that** the body (10) has a distal opening, **in that** the male element (1) has means (108) for closing off said distal opening, said closing-off means (108) being able to move inside the body (10), and **in that** the male element (1) has means (109) for returning said closing-off means (108) to the closed-off position.

11. The connector (C) as claimed in claims 9 and 10, **characterized in that** the distal end (111) of the column (107) is located in the central region of said distal opening and defines a generally annular opening, **in that** the closing-off means comprise a washer (108) having the form of said annular distal opening, said washer (108) being able to slide along the axis (X₁-X'₁) of the prism, and **in that** said return means include a helical spring (109) worming in compression in the direction of the axis (X₁-X'₁).

12. The connector (C) as claimed in one of claims 7 to 11, **characterized in that** the distal face (12) of the body (10) has a smooth surface having a planar or convex form.

13. The connector (C) as claimed in one of claims 9 to 12, **characterized in that** said column (107) comprises a fastening member (140) for attaching a traction means such as a chain (240) or a cable.

## Patentansprüche

1. Aufnahmeelement (2) eines Verbinders (C), das vorgesehen ist, mit einem komplementären Einsteckelement (1) eines Verbinders (C) für die Zusammenschaltung von elektrischen Leistungskabeln (C₁, C₂), insbesondere zwischen einem Schiff und einem Terminal, zusammenzuarbeiten, wobei das Aufnahmeelement (2) mindestens eine elektrisch leitende Anschlusskomponente (201, 202, 203) und ein Buchsenteil (20) aufweist, das vorgesehen ist, einen Körper (10) des Einsteckelements (1) aufzunehmen und das sich entsprechend einer Längsrichtung (X₂- X'₂) erstreckt, wobei das Aufnahmeelement (2) ein proximales Teil (210) zur Aufnahme eines elektrischen Leistungskabels (C₂) aufweist, um elektrisch die oder jede Anschlusskomponente (201, 202, 203) zu versorgen, wobei das Buchsenteil (20) eine Führungskammer (205) für den Körper (10) in Verschiebung gemäß der Längsrichtung (X₂-X'₂) sowie mindestens eine Führungskante (231, 232, 233) umfasst, die ausgebildet ist, den Körper (10) in Drehung um eine Längsachse (X₁-X'₁) des Körpers (10) zu führen, wobei die oder jede Führungskante (231, 232, 233) gemäß der Längsrichtung (X₂-X'₂) zwischen der Führungskammer (205) und der oder jeder Anschlusskomponente (201, 202, 203) angeordnet ist, wobei das Aufnahmeelement (2) **dadurch gekennzeichnet ist, dass** die Führungskammer (205) eine Zylinderform mit kreisförmiger Basis aufweist, wobei die kreisförmige Basis durch einen Kreis definiert ist, der eine dreieckförmige Basis des Körpers (10) des Einsteckelements (1) umschreibt, der im Wesentlichen die Form eines Prismas mit einer Basis in Form eines gleichschenkligen Dreiecks aufweist, und dass die oder jede Führungskante (231, 232, 233) sich in einer Ebene (P₂₃₁, P₂₃₂, P₂₃₃) parallel zur Achse (X₂-X'₂) des Zylinders, den Zylinder schneidend, erstreckt und die von der Achse (X₂-X'₂) des Zylinders durch einen Abstand (d₂₃₁, d₂₃₂, d₂₃₃) getrennt ist, der im Wesentlichen dem Inkreisradius der dreieckförmigen Basis entspricht, wobei die oder jede Führungskante (231, 232, 233) sich außerdem gemäß einer Richtung (X₂₂₁, Y₂₂₂, Y₂₂₃) erstreckt, die in Bezug auf die Achse (X₂-X'₂) des Zylinders um einen Winkel (α₁₃₁, α₃₂₁ α₂₃₃) geneigt ist, der zwischen 30° und 80°, vorzugsweise zwischen 50° und 70° liegt.

2. Aufnahmeelement (2) eines Verbinders (C) nach Anspruch 1, **dadurch gekennzeichnet, dass** es darüber hinaus mindestens eine zylindrische Rolle (221, 222, 223) umfasst, wobei die oder jede Rolle (221, 222, 223) drehbeweglich in Bezug auf das Behältnis (20) montiert ist, wobei die innere Mantellinie (231, 232, 233) der oder jeder Rolle (221, 222, 223) geeignet ist, die oder jede Führungskante (231, 232, 233) zu bilden.

3. Aufnahmeelement (2) eines Verbinders (C) nach Anspruch 2, **dadurch gekennzeichnet, dass** es drei Rollen (221, 222, 223) umfasst, die drei Führungskanten (231, 232, 233) des Zylinders definieren und sich in drei bestimmten Ebenen (P₂₃₁, P₂₃₂, P₂₃₃) und parallel zur Achse (X₂-X'₂) des Zylinders erstrecken, wobei die drei Ebenen (P₂₃₁, P₂₃₂, P₂₃₃) im Schnitt durch eine Ebene senkrecht zur Achse (X₂-X'₂) des Zylinders ein Dreieck bilden, das im Wesentlichen der dreieckförmigen Basis entspricht.

4. Aufnahmeelement (2) eines Verbinders (C) nach einem der Ansprüche 1 bis 3, **dadurch gekennzeichnet, dass** es darüber hinaus ein Gehäuse (206) umfasst, das einen Aufnahmeraum für die oder jede Anschlusskomponente (201, 202, 203) bildet.

5. Aufnahmeelement (2) eines Verbinders (C) nach Anspruch 4, **dadurch gekennzeichnet, dass** es darüber hinaus ein Rohr (207) umfasst, das sich im Inneren des Gehäuses (206) erstreckt, wobei das Rohr (207) ausgebildet ist, ein Zugmittel, wie eine Kette (240) oder ein Kabel, aufzunehmen, und dass mindestens eine Anschlusskomponente (201, 202, 203) Flächen in Form eines Kreissektors (201A, 201B, 201C) für den elektrischen Kontakt mit dem oder jedem Anschlussorgan (101, 102, 103) aufweist.

6. Aufnahmeelement (2) eines Verbinders (C) nach Anspruch 5, **dadurch gekennzeichnet, dass** das Gehäuse (206) eine distale Öffnung aufweist, dass das distale Ende des Rohres (207) mit einem Bund zum Verschließen der distalen Öffnung ausgerüstet ist, wobei das Rohr (207) in Längsrichtung gemäß der Achse (X₂-X'₂) des Zylinders beweglich ist und dass das Aufnahmeelement (2) ein Organ (209) zum Rückstellen in die geschlossene Stellung des Rohres (207) aufweist.

7. Verbinder (C) für die Zusammenachaltung von elektrischen Leisturigskabeln, insbesondere zwischen einem Schiff und einem Terminal, ein Einsteckelement (1) und ein Aufnahmeelement (2) umfassend, **dadurch gekennzeichnet, dass** das Aufnahmeelement (2) nach einem der Ansprüche 1 bis 6 ausgebildet ist, dass das Einsteckelement (1) mindestens ein elektrisch leitendes Anschlussorgan (101, 102, 103) und einen Körper (10) umfasst, der einen Aufnahmeraum für das oder jedes Anschlussorgan (101, 102, 103) bildet, dass das Einsteckelement (1) ein proximales Teil (110) aufweist, das ausgebildet ist, ein elektrisches Leistungskabel (C₁) aufzunehmen, um das oder jedes Anschlussorgan (101, 102, 103) elektrisch zu versorgen, dass der Körper (10) im Wesentlichen die Form eines Prismas mit einer Basis in Form eines gleichschenkligen Dreiecks hat und dass das oder jedes Anschlussorgan (101, 102, 103) und die oder jede Anschlusskomponente (201, 202, 203) jeweils komplementäre Formen aufweisen.

8. Verbinder (C) nach Anspruch 7, **dadurch gekennzeichnet, dass** der Körper (10) des Einsteckelements (1) eine distale Fläche (120) aufweist, die im Ganzen gesehen, senkrecht zur Achse (X₁-X'₁) des Prismas liegt, wobei die Fläche (120) mit einer Fläche (121, 122, 123) des Prismas mindestens eine geradlinige oder konvexe distale Kante (124, 125, 126) definiert.

9. Verbinder (C) nach Anspruch 7 oder 8, **dadurch gekennzeichnet, dass** das Einsteckelement darüber hinaus eine Säule (107) umfasst, die sich im Inneren des Körpers (10) und längs der Achse (X₁-X'₁) des Prismas erstreckt, dass das oder jedes Anschlussorgan (101, 102, 103) an dieser Säule (107) befestigt ist und dass mindestens ein Anschlussorgan (101, 102, 103) mindestens eine Fläche in Form eines Ringsektors für den elektrischen Kontakt mit der oder jeder Anschlusskomponente (201, 202, 203) des Aufnahmeelements (2) aufweist.

10. Verbinder (C) nach einem der Ansprüche 7 bis 9, **dadurch gekennzeichnet, dass** der Körper (10) eine distale Öffnung aufweist, dass das Einsteckelement (1) Mittel (108) zum Verschließen der distalen Öffnung umfasst, wobei die Mittel (108) zum Verschließen im Inneren des Körpers (10) beweglich sind und dass das Einsteckelement (1) Mittel zum Rückstellen (109) der Mittel zum Verschießen (108) in die Verschlussposition umfasst.

11. Verbinder (C) nach den Ansprüchen 9 und 10, **dadurch gekennzeichnet, dass** das distale Ende (111) der Säule (107) sich in einem mittleren Bereich der distalen Öffnung befindet und eine im Ganzen gesehen ringförmige Öffnung begrenzt, dass die Mittel zum Verschließen eine Scheibe (108) aufweisen, die die Form der ringförmigen distalen Öffnung hat, wobei die Scheibe (108) geeignet ist, entlang der Achse (X₁-X'₁) des Prismas zu gleiten und dass die Mittel zum Rückstellen eine Spiralfeder (109) umfassen, die in Kompression gemäß der Richtung der Achse (X₁-X'₁) arbeitet.

12. Verbinder (C) nach einem der Ansprüche 7 bis 11, **dadurch gekennzeichnet, dass** die distale Fläche (120) des Körpers (10) eine glatte ebene oder konvexe Oberfläche aufweist.

13. Verbinder (C) nach einem der Ansprüche 9 bis 12, **dadurch gekennzeichnet, dass** die Säule (107) ein Befestigungsorgan (140) aufweist, um ein Zugmittel, wie eine Kette (240) oder ein Kabel, zu befestigen.
